# FASCICULE DE BREVET EUROPEEN

(11) **EP 3 808 626 B1**
(45) Date de publication et mention de la délivrance du brevet: **24.04.2024**
(21) Numéro de dépôt: 20201757.0
(22) Date de dépôt: 14.10.2020
(51) Int. Cl.: B61D 17/18, B61D 33/00, B61D 37/00

(54) **ENSEMBLE D'HABILLAGE INTÉRIEUR DE VÉHICULE FERROVIAIRE, VÉHICULE FERROVIAIRE ASSOCIÉ**
INNENVERKLEIDUNGSEINHEIT FÜR SCHIENENFAHRZEUG, UND ENTSPRECHENDES SCHIENENFAHRZEUG
ASSEMBLY FOR COVERING THE INSIDE OF A RAILWAY VEHICLE, ASSOCIATED RAILWAY VEHICLE

(30) Priorité: 14.10.2019 FR 1911399
(43) Date de publication de la demande: 21.04.2021
(73) Titulaire: SpeedInnov, 75008 Paris (FR)
(72) Inventeur: LANOË, Stéphane, 17000 LA ROCHELLE (FR); LOUMEAUD, Arnaud, 17430 TONNAY CHARENTE (FR)
(74) Mandataire: Lavoix

(56) Documents cités:
- EP-A1- 0 753 452
- EP-A1- 0 842 806
- WO-A2-02/098701
- DE-A1-102009 056 715
- US-A- 3 747 979
- US-E- R E29 271

## Description

La présente invention concerne un ensemble d'habillage intérieur de véhicule ferroviaire. L'invention concerne également un véhicule ferroviaire comprenant un tel ensemble d'habillage intérieur.

Les éléments de mobilier à l'intérieur d'un véhicule ferroviaire sont généralement fixés aux différentes parois du véhicule via des supports spécifiques à chaque élément. Cela permet d'éviter tout déplacement inopiné des éléments de mobilier lors du déplacement du véhicule.

Le document US 3 747 979 A décrit un ensemble d'habillage intérieur de véhicule.

Toutefois, étant donné la grande diversité des éléments de mobilier, un nombre important de supports différents est utilisé. Or, cette diversité de supports engendre des coûts de fabrication et de logistique importants. L'installation d'une telle variété de supports est, en outre, complexe.

Il existe donc un besoin pour simplifier l'installation des éléments de mobilier à l'intérieur d'un véhicule ferroviaire.

A cet effet, l'invention a pour objet un ensemble d'habillage conforme à la revendication 1.

Suivant d'autres aspects avantageux de l'invention, l'ensemble d'habillage intérieur de véhicule ferroviaire comporte au moins l'une des caractéristiques des revendications 2 à 5, prise(s) isolément ou suivant toutes les combinaisons techniquement possibles.

L'invention se rapporte en outre à un véhicule ferroviaire conforme à la revendication 6 ou à la revendication 7.

L'invention sera mieux comprise à la lecture de la description qui va suivre, donnée uniquement à titre d'exemple non limitatif et faite en se référant aux dessins sur lesquels :
- [Fig 1] la figure 1 est une représentation schématique d'une voiture de véhicule ferroviaire comprenant un ensemble d'habillage intérieur de véhicule ferroviaire sans élément de garnissage;
- [Fig 2] la figure 2 est une représentation schématique vue en coupe selon le plan C-C représenté en figure 1 de la voiture de véhicule ferroviaire de la figure 1 ;
- [Fig 3] la figure 3 est une représentation schématique identique à la figure 2, et sur laquelle un support multifonction de l'ensemble d'habillage supporte des éléments de garnissage ; et
- [Fig 4] la figure 4 est une représentation schématique en perspective du support multifonctions de la figure 3.

Dans la description qui suit, on considère une base orthonormée directe (X, Y, Z). La direction d'élévation Z est définie selon la hauteur du véhicule et correspond par exemple à la direction verticale lorsque le véhicule est sur une voie horizontale. La direction longitudinale X correspond à la direction avant-arrière du véhicule et la direction transversale Y correspond à la direction selon la largeur du véhicule.

Les termes « supérieur » et « inférieur » ainsi que « haut » et « bas » sont définis par rapport à la direction d'élévation Z. Les termes « gauche » et « droite » sont définis par rapport à la direction transversale Y dans le sens normal de circulation du véhicule.

Un véhicule ferroviaire 1 comprenant un ensemble d'habillage intérieur 2 selon l'invention est illustré partiellement sur la figure 1.

En référence à la figure 1, le véhicule ferroviaire 1 comprend une voiture 3 comprenant un habitacle 4. Le véhicule ferroviaire 1 est par exemple une automotrice, telle qu'un tramway, un train régional ou un train à grande vitesse. L'ensemble d'habillage 2 est, par exemple, adapté pour être installé dans la voiture 3.

L'habitacle 4 comprend un plancher 6, un plafond 8 et au moins une paroi intérieure 10 s'étendant longitudinalement entre le plancher 6 et le plafond 8. La paroi intérieure 10 est une paroi latérale délimitant, par exemple, l'habitacle 4 de l'extérieur du véhicule ferroviaire 1.

L'ensemble d'habillage 2 comprend un rail inférieur 12, un rail supérieur 14, un support multifonctions 16, ainsi qu'un élément de garnissage 18.

En référence à la figure 1, le rail inférieur 12 et le rail supérieur 14 sont distincts et s'étendent sensiblement parallèlement entre eux sur la paroi intérieure 10. Avantageusement, le rail inférieur 12 et le rail supérieur 14 s'étendent selon une direction sensiblement parallèle à la direction longitudinale X.

Le rail inférieur 12 et le rail supérieur 14 sont fixés sur la paroi intérieure 10. Le rail inférieur 12 est fixé en dessous du rail supérieur 14 sur la paroi 10. Le rail inférieur 12 est donc le rail le plus proche du plancher 6 et le rail supérieur 14 est le rail le plus proche du plafond 8.

Le rail inférieur 12 et le rail supérieur 14 sont par exemple réalisés en acier.

Un exemple de support multifonctions 16 est illustré sur les figures 1 à 4. Le support multifonction 16 est configuré pour recevoir au moins un élément de garnissage 18, comme cela est illustré en figure 3 pour deux éléments de garnissage.

Le support multifonctions 16 comprend une liaison inférieure 20, une liaison supérieure 22 et un élément de réception 24. Avantageusement, le support multifonctions 16 comprend au moins un organe de verrouillage 26 et/ou au moins un organe de réglage 28.

La liaison supérieure 22 coopère avec le rail supérieur 14. Avantageusement, la liaison supérieure 22 est propre à être déplacée longitudinalement par rapport au rail supérieur 14. Par exemple, la liaison supérieure 22 est propre à glisser sur le rail supérieur 14. Avantageusement, la liaison supérieure 22 est une plaque configurée pour coulisser dans le rail supérieur 14.

La liaison supérieure 22 est solidaire de l'élément de réception 24. Selon un exemple particulier, la liaison supérieure 22 est venue de matière avec l'élément de réception 24.

Avantageusement, la liaison supérieure 22 est configurée pour accueillir l'organe de verrouillage 26. La liaison supérieure 22 est par exemple une plaque et comporte des trous d'accueil de l'organe de verrouillage 26, notamment adaptés pour accueillir l'organe de verrouillage 26, lorsque l'organe de verrouillage 26 est une vis.

La liaison inférieure 20 coopère avec le rail inférieur 12. Avantageusement, la liaison inférieure 20 est propre à se déplacer longitudinalement par rapport au rail inférieur 12. Dans l'exemple illustré sur les figures 2 à 4, la liaison inférieure 20 est propre à glisser sur le rail inférieur 12. La liaison inférieure 20 comporte par exemple une plaque 30 en appui sur le rail inférieur 12. En variante, la liaison inférieure 20 est une plaque configurée pour coulisser dans le rail inférieur 12.

Avantageusement, la liaison inférieure 20 est solidaire de l'élément de réception 24 par l'intermédiaire de l'organe de réglage 28.

L'organe de verrouillage 26 est configuré pour immobiliser la liaison supérieure 22 par rapport au rail supérieur 14 et/ou pour immobiliser la liaison inférieure 20 par rapport au rail inférieur 12. Avantageusement, lorsque l'organe de verrouillage 26 est mis en place sur la liaison supérieure 22, il coopère à la fois avec la liaison supérieure 22 et avec le rail supérieur 14 pour bloquer la liaison supérieure 22 sur le rail supérieur 14. De même, lorsque l'organe de verrouillage 26 est mis en place sur la liaison inférieur 20, il coopère à la fois avec la liaison inférieure 20 et avec le rail inférieur 12 pour bloquer la liaison inférieure 20 sur le rail inférieur 12. L'organe de verrouillage 26 est, selon l'exemple présenté en figure 4, une ou des vis passant au travers des trous d'accueil de la liaison supérieure 22 et configurée pour être vissée dans le rail supérieur 14.

L'organe de réglage 28 est configuré pour ajuster la position du support multifonctions 16 par rapport au rail inférieur 12 et au rail supérieur 14 selon la direction transversale Y et/ou selon la direction d'élévation Z. Dans un exemple particulier, lorsqu'un organe de réglage 28 respectif est monté sur la liaison inférieure 20, l'organe de réglage 28 est configuré pour régler la position du support multifonctions 16 selon la direction d'élévation Z et lorsqu'un organe de réglage 28 respectif est monté sur la liaison supérieure 22, l'organe de réglage 28 est configuré pour régler la position du support multifonction 16 selon la direction transversale Y. L'organe de réglage 28 est avantageusement adapté pour régler la longueur du raccordement entre la liaison inférieure 20 et l'élément de réception 24 ou pour régler la longueur du raccordement entre la liaison supérieure 22 et l'élément de réception 24. Selon un exemple particulier illustré en figure 2, l'organe de réglage 28 est adapté pour régler la longueur du raccordement entre la liaison inférieure 20 et l'élément de réception 24 uniquement. Selon cet exemple, l'organe de réglage 28 comprend une tige principale 32 et une butée 34 réglable sur la tige principale 32. Par exemple, la tige principale 32 est fixée à la liaison inférieure 20 et la butée 34 bloque une extrémité de l'élément de réception 24 sur la tige. La longueur du tronçon de la tige principale 32 comprise entre la liaison inférieure 20 et la butée 34 définit la longueur du raccordement entre la liaison inférieure 20 et l'élément de réception 24. La tige principale 32 est par exemple une tige filetée et la butée 34 comprend un ensemble d'écrous.

Dans l'exemple illustré sur les figures 2 à 4, l'élément de réception 24 comprend une barre inférieure 36 et une barre supérieure 38. Avantageusement, la barre supérieure 38 est venue de matière avec la barre inférieure 36. La barre inférieure 36 et la barre supérieure 38 sont par exemple des barres de profils rectangulaires. Dans le mode de réalisation présenté sur les figures 2 à 4, la barre supérieure 38 est sensiblement perpendiculaire à la barre inférieure 36.

La barre inférieure 36 comprend une première extrémité inférieure 40 et une deuxième extrémité inférieure 42. La première extrémité inférieure 40 est solidaire de la barre supérieure 38. La deuxième extrémité inférieure 42 est solidaire de la liaison inférieure 20. La deuxième extrémité inférieure 42 est par exemple reliée à la liaison inférieure 20 par l'organe de réglage 28. Avantageusement, la barre inférieure 36 est sensiblement verticale lorsque l'ensemble d'habillage 2 est monté dans l'habitacle 4.

La barre inférieure 36 est avantageusement configurée pour recevoir au moins un élément de garnissage 18, tel que celui illustré par la figure 3. La barre inférieure 36 comprend par exemple des orifices ou des protubérances d'accueil d'élément de garnissage 18.

La barre supérieure 38 comprend une première extrémité supérieure 44 et une deuxième extrémité supérieure 46. La première extrémité supérieure 44 est solidaire de la barre inférieure 36. La deuxième extrémité supérieure 46 est solidaire de la liaison supérieure 22. La deuxième extrémité supérieure 46 est par exemple venue de matière avec la liaison supérieure 22. Avantageusement, la barre supérieure 38 est sensiblement horizontale lorsque l'ensemble d'habillage 2 est monté dans l'habitacle 4.

La barre supérieure 38 est avantageusement configurée pour recevoir au moins un élément de garnissage 18, tel que celui illustré par la figure 3. La barre supérieure 38 comprend par exemple des orifices ou des protubérances d'accueil d'élément de garnissage 18.

La figure 3 présente ainsi deux éléments de garnissage 18 fixés à l'élément de réception 24 et plus particulièrement respectivement à la barre inférieure 36 et/ou à la barre supérieure 38. Les éléments de garnissage 18 sont par exemple fixés à la barre inférieure 36 ou à la barre supérieure 38 par un élément de fixation tel qu'un adhésif, une vis ou un rivet. Les éléments de garnissage sont par exemple des éléments destinés à assurer le confort visuel ou physique des passages du véhicule ferroviaire 1. Avantageusement, les éléments de garnissage 18 forment un mobilier de véhicule ferroviaire choisi dans la liste constituée de : un siège, un meuble, un garnissage, des dalles de câblage, une tablette et une table. En variante, au moins un élément de garnissage 18 est une pièce de parement de l'habitacle 4, par exemple une cloison.

L'installation d'un ensemble d'habillage intérieur 2 de véhicule ferroviaire 1 comprend en premier lieu l'installation du rail inférieur 12 et du rail supérieur 14 dans l'habitacle 4. Le rail inférieur 12 et le rail supérieur 14 sont, selon un exemple particulier, installés lors de la fabrication de l'habitacle 4.

Au moins un support multifonctions 16 est par la suite installé sur le rail inférieur 12 et le rail supérieur 14. Le nombre et la disposition des supports multifonctions 16 utilisés sont adaptés en fonction des éléments de garnissage 18 à installer dans l'habitacle 4.

L'installation de chaque support multifonction 16 comprend en particulier la mise en place de la liaison inférieure 20 sur le rail inférieur 12 et la mise en place de la liaison supérieure 22 sur le rail supérieur 14.

Le support multifonctions 16 est alors déplacé longitudinalement par rapport au rail supérieur 14 et au rail inférieur 12 afin d'être disposé dans une position permettant l'installation de l'élément de garnissage 18.

Avantageusement, un organe de verrouillage 26 respectif est mis en place pour chaque support multifonction 16 et bloque le déplacement longitudinal du support multifonction par rapport au rail inférieur 12 et au rail supérieur 14.

Dans un exemple particulier, l'organe de réglage permet le réglage de la position du support multifonctions 16 selon la direction transversale Y et la direction d'élévation Z.

Le ou les éléments de garnissage 18 est (sont) par la suite fixé(s) sur le ou chaque support multifonction 16.

Ainsi, l'utilisation d'un ensemble d'habillage 2 tel que décrit précédemment, et notamment d'un support multifonction 16, permet d'installer une grande variété d'éléments de garnissage 18 dans l'habitacle 4 de façon simplifiée et économique.

Lorsque le support multifonction 16 est propre à coulisser sur les rails 12, 14 et comprend un organe de verrouillage 26 propre à immobiliser le support multifonction 16 par rapport aux rails 12, 14, il est permis une adaptation ou un changement rapide et facile de la configuration de l'ensemble d'habillage 2.

L'élément de réception 24 comprenant une barre inférieure 36 perpendiculaire à une barre supérieure 38 permet de maintenir un grand nombre d'éléments de garnissage 18, la barre supérieure 38 étant par exemple adaptée pour le support de tables ou de tablettes et la barre inférieure 36 étant par exemple adaptée pour le support d'éléments de parement.

L'organe de réglage 28 du support multifonctions 16 permet un alignement des différents supports multifonctions 16 présents dans l'habitacle 4 et permet d'assurer un alignement visuel satisfaisant et une stabilité des éléments de garnissage 18 de l'ensemble d'habillage 2.

L'homme du métier comprendra que l'invention ne se limite pas aux exemples décrits précédemment.

En particulier, selon un mode de réalisation alternatif, au moins un des rails inférieur 12 et supérieur 14 est formé dans la paroi intérieure 10.

Selon un mode de réalisation avantageux, le support multifonctions 16 est propre à maintenir au moins deux éléments de garnissage 18 différents.

Le support multifonctions 16 est par exemple propre à maintenir un premier élément de garnissage 18 d'un type choisi dans la liste constituée de : un siège, un meuble, un garnissage, une dalle de câblage, une tablette, une table et une cloison, et un deuxième élément de garnissage 18 d'un type choisi dans la même liste. Le type du premier élément de garnissage 18 est différent du type du deuxième élément de garnissage 18.

Le support multifonctions est par exemple propre à maintenir simultanément deux éléments de garnissage 18 différents.

## Revendications

1. Ensemble d'habillage intérieur (2) de véhicule ferroviaire (1), comprenant :
- au moins un rail supérieur (14) et au moins un rail inférieur (12), le rail supérieur (14) et le rail inférieur (12) étant destinés à être fixés l'un en dessous de l'autre sur une même paroi intérieure (10) d'un véhicule ferroviaire (1),
- au moins un élément de garnissage (18), et
- un support multifonctions (16) comprenant :
- une liaison supérieure (22) coopérant avec le rail supérieur (14),
- une liaison inférieure (20) coopérant avec le rail inférieur (12), et
- un élément de réception (24) solidaire de la liaison inférieure (20) et de la liaison supérieure (22), l'élément de réception (24) étant configuré pour recevoir le ou chaque élément de garnissage (18),
l'élément de réception (24) comprenant une barre supérieure (38) et une barre inférieure (36) comprenant chacune deux extrémités, une première extrémité supérieure (44) de la barre supérieure (38) étant solidaire d'une première extrémité inférieure (40) de la barre inférieure (36), une deuxième extrémité supérieure (46) de la barre supérieure (38) étant solidaire de la liaison supérieure (22) et une deuxième extrémité inférieure (42) de la barre inférieure (36) étant solidaire de la liaison inférieure (20),
**caractérisé en ce que**
la barre supérieure (38) est sensiblement perpendiculaire à la barre inférieure (36), et **en ce que** le support multifonctions (16) comprend au moins un organe de réglage (28), la liaison inférieure (20) étant solidaire de la barre inférieure (36) par l'intermédiaire d'un organe de réglage (28) respectif et/ou la liaison supérieure (22) étant solidaire de la barre supérieure (38) par l'intermédiaire d'un organe de réglage (28) respectif, le ou chaque organe de réglage (28) étant adapté pour régler la longueur du raccordement entre la liaison inférieure (20) et la barre inférieure (36) et/ou pour régler la longueur du raccordement entre la liaison supérieure (22) et la barre supérieure (38).

2. Ensemble (2) selon la revendication 1, dans lequel la liaison supérieure (22) est propre à glisser sur le rail supérieur (14) et/ou la liaison inférieure (20) est propre à glisser sur le rail inférieur (12).

3. Ensemble (2) selon la revendication 2, dans lequel le support multifonctions (16) comprend au moins un organe de verrouillage (26), le ou chaque organe de verrouillage (26) étant configuré pour immobiliser la liaison supérieure (22) dans le rail supérieur (14) et/ou la liaison inférieure (20) dans le rail inférieur (12).

4. Ensemble (2) selon l'une quelconque des revendication 1 à 3, dans lequel la barre supérieure (38) est venue de matière avec la barre inférieure (36).

5. Ensemble (2) selon l'une quelconque des revendications 1 à 4, dans lequel l'élément de garnissage (18) est un mobilier de véhicule ferroviaire (1) choisi dans la liste constituée de : un siège, un meuble, un garnissage, des dalles de câblage, une tablette et une table.

6. Véhicule ferroviaire (1) comportant un habitacle (4) comprenant au moins une paroi intérieure (10) et un ensemble d'habillage intérieur (2) selon l'une quelconque des revendications 1 à 5, le rail supérieur (14) et le rail inférieur (12) étant fixés l'un en dessous de l'autre sur la paroi intérieure (10) du véhicule ferroviaire (1).

7. Véhicule ferroviaire (1) selon la revendication 6, dans lequel l'habitacle (4) comprend un plancher (6) et un plafond (8), la paroi intérieure (10) étant une paroi latérale s'étendant longitudinalement entre le plancher (6) et le plafond (8) du véhicule ferroviaire (1).

## Patentansprüche

1. Innenverkleidungseinheit (2) für ein Schienenfahrzeug (1), umfassend:
- mindestens eine obere Schiene (14) und mindestens eine untere Schiene (12), wobei die obere Schiene (14) und die untere Schiene (12) dazu bestimmt sind, untereinander an einer gleichen Innenwand (10) eines Schienenfahrzeugs (1) befestigt zu werden, mindestens ein Auskleidungselement (18) und
- ein Multifunktionsträger (16), umfassend:
- eine obere Verbindung (22), die mit der oberen Schiene (14) zusammenwirkt,
- eine untere Verbindung (20), die mit der unteren Schiene (12) zusammenwirkt, und
- ein Aufnahmeelement (24), das fest mit der unteren Verbindung (20) und der oberen Verbindung (22) verbunden ist, wobei das Aufnahmeelement (24) so gestaltet ist, dass es das oder jedes Auskleidungselement (18) aufnimmt,
das Aufnahmeelement (24) eine obere Stange (38) und eine untere Stange (36) mit jeweils zwei Enden umfasst. Ein erstes oberes Ende (44) der oberen Stange (38) ist fest mit einem ersten unteren Ende (40) der unteren Stange (36) verbunden, ein zweites oberes Ende (46) der oberen Stange (38) ist mit der oberen Verbindung (22) verbunden und ein zweites unteres Ende (42) der unteren Stange (36) ist fest mit der unteren Verbindung (20) verbunden,
**dadurch gekennzeichnet, dass**
die obere Stange (38) im Wesentlichen senkrecht zur unteren Stange (36) verläuft, und dass der Multifunktionsträger (16) mindestens ein Einstellorgan (28) umfasst. Die untere Verbindung (20) ist über ein jeweiliges Stellglied (28) fest mit der unteren Stange (36) verbunden und/oder die obere Verbindung (22) ist fest mit der unteren Stange (38) über ein entsprechendes Einstellglied (28) verbunden ist, wobei das oder jedes Einstellglied (28) dazu geeignet ist, die Länge der Verbindung zwischen der unteren Verbindung (20) und der unteren Stange (36) und/oder die Länge der Verbindung zwischen der oberen Verbindung (22) und der oberen Stange (38) einzustellen.

2. Einheit (2) nach Anspruch 1, bei der die obere Verbindung (22) auf der oberen Schiene (14) gleiten kann und/oder die untere Verbindung (20) auf der unteren Schiene (12) gleiten kann.

3. Einheit (2) nach Anspruch 2, wobei der Multifunktionsträger (16) mindestens ein Verriegelungsglied (26) umfasst, wobei das oder jedes Verriegelungsglied (26) so konfiguriert ist, dass es die obere Verbindung (22) in der oberen Schiene (14) und/oder die untere Verbindung (20) in der unteren Schiene (12) feststellt.

4. Einheit (2) nach einem der Ansprüche 1 bis 3, wobei die obere Stange (38) aus einem Stück mit der unteren Stange (36) gefertigt ist.

5. Einheit (2) nach einem der Ansprüche 1 bis 4, wobei das Auskleidungselement (18) ein Schienenfahrzeugmöbel (1) ist, ausgewählt aus der Liste bestehend aus: einem Sitz, einem Möbelstück, einer Auskleidung, Kabelfliesen, einem Tablett und einem Tisch.

6. Schienenfahrzeug (1) mit einem Fahrgastraum (4) mit mindestens einer Innenwand (10) und einer Innenverkleidungseinheit (2) nach einem der Ansprüche 1 bis 5, wobei die obere Schiene (14) und die untere Schiene (12) untereinander an der Innenwand (10) des Schienenfahrzeugs (1) befestigt sind.

7. Schienenfahrzeug (1) nach Anspruch 6, wobei der Fahrgastraum (4) einen Boden (6) und eine Decke (8) umfasst, wobei die Innenwand (10) eine Seitenwand ist, die sich in Längsrichtung zwischen dem Boden (6) und der Decke (8) des Schienenfahrzeugs (1) erstreckt.

## Claims

1. An interior trim assembly (2) for a rail vehicle (1), comprising:
- at least one upper rail (14) and at least one lower rail (12), the upper rail (14) and the lower rail (12) being intended to be fixed one below the other to the same inner wall (10) of a rail vehicle (1),
- at least one upholstery element (18), and
- a multifunction support (16) comprising:
- an upper link (22) cooperating with the top rail (14),
- a lower link (20) cooperating with the lower rail (12), and
- a receiving element (24) integral with the lower link (20) and the upper link (22), the receiving element (24) being configured to receive the or each upholstery element (18),
the receiving element (24) comprising an upper bar (38) and a lower bar (36) each comprising two ends, a first upper end (44) of the upper bar (38) being integral with a first lower end (40) of the lower bar (36), a second upper end (46) of the upper bar (38) being integral with the upper link (22) and a second lower end (42) of the lower bar (36) being integral with the lower link (20),
**characterised in that**
the upper bar (38) is substantially perpendicular to the lower bar (36), and **in that** the multifunction support (16) comprises at least one adjustment element (28), the lower link (20) being integral with the lower bar (36) via a respective adjustment element (28) and/or the upper link (22) being fixed to the upper bar (38) via a respective adjustment element (28), the or each adjustment element (28) being adapted to the length of the connection between the lower link (20) and the lower bar (36) and/or for adjusting the length of the connection between the upper link (22) and the upper bar (38).

2. An assembly (2) according to claim 1, in which the upper link (22) is suitable for sliding on the upper rail (14) and/or the lower link (20) is suitable for sliding on the lower rail (12).

3. An assembly (2) according to claim 2, in which the multifunction support (16) comprises at least one locking element (26), the or each locking element (26) being configured to immobilise the upper link (22) in the upper rail (14) and/or the lower link (20) in the lower rail (12).

4. An assembly (2) according to any one of claims 1 to 3, in which the upper bar (38) is integral with the lower bar (36).

5. An assembly (2) according to any one of claims 1 to 4, wherein the upholstery element (18) is a piece of railway vehicle furniture (1) selected from the list consisting of: a seat, a piece of furniture, trim, cabling ducts, a tray and a table.

6. A rail vehicle (1) comprising a passenger compartment (4) comprising at least one interior wall (10) and an interior trim assembly (2) according to any one of claims 1 to 5, the upper rail (14) and the lower rail (12) being fixed one below the other to the inner wall (10) of the rail vehicle (1).

7. A rail vehicle (1) according to claim 6, wherein the passenger compartment (4) comprises a floor (6) and a ceiling (8), the inner wall (10) being a side wall extending longitudinally between the floor (6) and the ceiling (8) of the rail vehicle (1).
